# FASCICULE DE BREVET EUROPEEN

(11) **EP 0 234 960 B1**
(45) Date de publication et mention de la délivrance du brevet: **12.04.1989**
(21) Numéro de dépôt: 87400008.6
(22) Date de dépôt: 06.01.1987
(51) Int. Cl.: A63F 9/20, A63H 33/08

(54) **Dispositif d'assemblage notamment pour éléments de construction**
Zusammensetzungsvorrichtung, besonders für Konstruktionselemente
Joint assembly, especially for construction elements

(30) Priorité: 06.01.1986 FR 8600077
(43) Date de publication de la demande: 02.09.1987
(73) Titulaire: Noury, Roger, F-94300 Vincennes (FR)
(72) Inventeur: Noury, Roger, F-94300 Vincennes (FR)
(74) Mandataire: Rodhain, Claude

(56) Documents cités:
- FR-A- 2 100 307
- FR-A- 2 425 875
- FR-A- 2 534 484
- FR-A- 2 541 127

## Description

L'invention concerne un dispositif d'assemblage notamment pour éléments de construction tels que par exemple des éléments de jeux de société, en particulier, mais non exclusivement, les dominos, c'est-à-dire comprenant des jetons portant des signes distinctifs susceptibles d'être appariés avec ceux portés par d'autres jetons complémentaires à deux, trois ou quatre branches.

On connaît déjà de tels jetons et l'invention se différencie de la variante de réalisation faisant l'objet d'un brevet français 2 586 200 du 14 août 1985 (appartenant au déposant), qui se réfère notamment à des jetons formés d'un noeud central susceptible de recevoir deux, trois ou quatre branches pour former des ensembles différents, construits sélectivement, en fonction de la convention arrêtée par les joueurs.

L'invention a pour but de simplifier encore la fabrication des ensembles multibranches, en supprimant le noeud central qui servait jusqu'alors de pièces d'accouplement pour les pions ou branches du jeton proprement dit.

On connaît, en outre, une demande de brevet N° FR-A-2534484 décrivant un jeu de construction constitué de plaquettes assemblables par encliquetage d'un organe mâle dans un organe femelle.

L'invention concerne donc un dispositif d'assemblage notamment pour éléments de construction tels que les éléments de jeu de société fonctionnant à partir de jetons portant des signes distinctifs susceptibles d'être appariés avec ceux portés par d'autres jetons similaires et complémentaires, ce jeu comprenant une pluralité de modules, susceptibles d'être accouplés sélectivement les uns aux autres pour former des ensembles à deux, trois ou quatre branches, les modules comprenant des moyens d'assemblage complémentaires pour la construction desdits ensembles, caractérisé en ce que les moyens d'assemblage comprennent des organes de verrouillage et de rotation autour d'un axe perpendiculaire au plan de deux modules voisins, permettant un positionnement angulaire différent des modules selon que les ensembles réalisés sont à deux, trois ou quatre branches.

De façon plus détaillée, chaque module comprend à son extrémité d'accouplement, d'une part une languette à bord arrondi, dont l'épaisseur est moindre que celle du module, ladite languette comportant un téton en légère saillie sur une de ses faces, d'autre part, une paire d'oreilles dont l'une au moins est élastique et perforée pour recevoir, par accouplement alterné, le téton de la languette d'un autre module complémentaire.

D'autres caractéristiques et avantages ressortiront de la description ci-après et des dessins annexés dans lesquels:
- la fig. 1 est une vue en perspective d'un module,
- la fig. 2 est une vue en élévation de deux modules accouplés,
- la fig. 3 est une vue en élévation d'un jeton à trois branches formé par l'accouplement de trois modules,
- la fig. 4 est une vue en élévation d'un jeton à quatre branches,
- la fig. 5 est une coupe longitudinale selon la ligne A-A de la figure 2,
- les fig. 6 et 7 illustrent en perspective des éléments de construction tridimensionnels.

Le but essentiel de l'invention réside dans un nouveau dispositif d'assemblage d'éléments de construction, par exemple pour des dominos, ce dispositif élargissant et développant les formules de jeux, puisque, contrairement aux jetons usuels de type monobloc, ceux objet de l'invention sont formés de modules pouvant être accouplés, pour constituer au choix des jetons à deux, trois ou quatre branches.

Pour des raisons de simplification de fabrication, chaque module est constitué, comme illustré en figure 1, d'un élément 1 de forme sensiblement carrée, de faible épaisseur, dont l'extrémité d'accouplement comporte d'une part une languette en saillie 2 et d'autre part une paire d'oreilles 3 et 4, contiguë à la languette, et ayant sensiblement la même forme.

La languette 2 prolonge le corps de la pièce 1 et présente un bord arrondi 2,, sensiblement semi-circulaire, de même forme que le bord arrondi 3, et 4, des deux oreilles 3 et 4 qui sont symétriques. L'épaisseur de la languette 2 est inférieure à celle du corps de l'élément 1, ce qui définit deux décrochements 5 et 6, dont la hauteur correspond précisément à l'épaisseur d'une paire d'oreilles 3 et 4 d'un module complémentaire. L'une des faces de la languette 2, de préférence celle tournée vers l'oreille 3, comporte un téton en saillie 7 destiné à venir s'encliqueter dans l'orifice 8 traversant l'oreille 3 d'un module contiguë.

Les deux oreilles 3 et 4 d'un module sont d'une épaisseur différente, l'oreille 3 étant relativement fine pour pouvoir se déformer élastiquement afin de permettre l'encliquetage du téton 7 dans l'orifice 8. Au contraire l'oreille 4 est d'une épaisseur sensiblement plus importante (environ le double) pour être rigide.

Ainsi chaque module comporte un système d'accouplement amovible (du type tenon et mortaise), permettant un assemblage de deux modules 1, en position alternée, comme visible en figure 2.

Le détail d'un tel accouplement est particulièrement visible en figure 5 où l'on observe que le téton 7 de l'élément 1, est verrouillé dans l'orifice 8 de l'élément 1, la languette 2, étant venue se loger entre les deux oreilles 3₂, 4₂ de cet élément 1 et vice versa, c'est-à-dire que la languette 2 de l'élément 1 s'est quant à elle verrouillée dans les oreilles 3 et 4 dudit élément 1. Cet assemblage est rendu possible par le fait que chaque élément comporte à la fois un téton de verrouillage et un orifice pour recevoir le téton de l'autre module contigu.

Ce mode d'accouplement présente le grand avantage d'être non seulement amovible mais également rotatif puisque chaque téton 7 peut librement pivoter dans l'ouverture circulaire 8 de l'autre module auquel il est accouplé. Ainsi les tétons 7 servent non seulement de verrous, mais également d'axes de rotation lorsque l'on veut orienter les modules dans des positions angulaires différentes. Par ailleurs, la forme curviligne des décrochements 5 et 6 des languettes 2 est complémentaire de la forme arrondie des oreilles 3 et 4, ce qui autorise la rotation sur 90° d'un module par rapport à un autre. On observe en effet sur la figure 3, si l'on prend en référence le module 9 que, dans un cas, le module 1 Oforme un angle de 120° par rapport à la direction du module 9, tandis que dans l'autre cas (figure 4) le module 10 occupe une position perpendiculaire à ce module 9. Ainsi on peut construire des dominos à deux, trois ou quatre branches par simple déplacement angulaire des modules les uns par rapport aux autres, ces déplacements étant autorisés par la forme arrondie des pattes et oreilles et par la forme curviligne des décrochements 5 et 6 des languettes.

L'accouplement s'effectue par simple encliquetage dû à l'élasticité des oreilles 3, le déverrouillage et le désaccouplement étant réalisés par dégagement d'une des languettes puis pivotement d'un module par rapport à l'autre.

Les modules peuvent comporter sur au moins l'une de leurs faces des signes distinctifs tels que des couleurs, des lettres, des chiffres, des figures, des syllabes, des mots, des phrases, des parties de phrases ou encore des objets usuels destinés à conférer aux dominos un caractère culturel ou pédagogique. On peut utiliser le jeu à deux ou plusieurs joueurs qui décideront, conventionnellement, avant le début de la partie, le type de jetons qui sera utilisé au cours du jeu, à deux, trois ou quatre branches.

Les jetons selon l'invention présentent l'avantage d'être d'une fabrication relativement simple puisqu'ils peuvent être obtenus en matière plastique moulée et qu'ils ne font appel à aucune pièce d'accouplement extérieure, autre que les modules.

Selon une variante de réalisation (figures 6 et 7), le dispositif d'assemblage peut être appliqué à tout élément de construction en général, plan ou tridimensionnel. Pour ce faire chaque module 11 peut comporter à chacune de ses extrémités 11₁, 112 des organes d'assemblage tels que ceux décrits ci-dessus, simple ou multiple. En outre, les modules 12 peuvent être pliés, coudés, cintrés ou en forme d'équerre, selon leurs destinations et applications industrielles ou artistiques.

## Revendications

1. Dispositif d'assemblage notamment pour éléments de construction tels que les éléments de jeux de société fonctionnant à partir de jetons portant des signes distinctifs susceptibles d'être appariés avec ceux portés par d'autres jetons similaires et complémentaires, dispositif comprenant une pluralité de modules (1 ) susceptibles d'être accouplés sélectivement les uns aux autres pour former des ensembles à deux, trois ou quatre branches, les modules comprenant des moyens d'assemblage complémentaires (2, 3, 4, 7, 8) pour la construction desdits ensembles, caractérisé en ce que les moyens d'assemblage comprennent des organes de verrouillage (7, 8) et de rotation autour d'un axe perpendiculaire au plan de deux modules voisins, permettant un positionnement angulaire différent des modules (1 ) selon que les ensembles réalisés sont à deux, trois ou quatre branches.

2. Dispositif selon la revendication 1, caractérisé en ce que chaque module (1) comprend à au moins une de ses extrémités d'accouplement d'une part, une languette (2) à bord arrondi (2, ), dont l'épaisseur est moindre que celle du module, ladite languette comportant un téton (7) en légère saillie sur l'une de ses faces, d'autre part une paire d'oreilles (3, 4) dont au moins l'une (3) est élastiquement déformable et présente un orifice circulaire (8) pour recevoir, par accouplement alterné, le téton de la languette d'un autre module complémentaire.

3. Dispositif selon la revendication 1 ou 2, caractérisé en ce que la languette (2) de chaque module (1) présente deux décrochements (5, 6) avec les deux faces de la pièce (1 ), lesdits décrochements étant de forme curviligne et correspondant sensiblement à la forme semi-circulaire des bords arrondis (3,, 4, ) des oreilles (3, 4).

4. Dispositif selon la revendication 3, caractérisé en ce que le téton (7) est en saillie sur la face de la languette (2) tournée vers l'oreille, élastiquement déformable.

5. Dispositif selon la revendication 1 ou 2, caractérisé en ce que les languettes (2) sont tour à tour organes de rotation et moyens de verrouillage des modules entre eux.

6. Dispositif selon la revendication 1, caractérisé en ce que les modules (12) sont pliés, coudés ou cintrés.

7. Dispositif selon l'une quelconque des revendications 1 à 6, caractérisé en ce que les moyens d'assemblage prévus à chacune des extrémités des modules sont multiples.

8. Dispositif selon l'une quelconque des revendications 1 à 7, caractérisé en ce que les modules (1 ) sont en matière plastique moulée.

9. Dispositif selon l'une quelconque des revendications 1 à 5, caractérisé en ce que chaque module comporte comme signes distinctifs des chiffres, lettres, couleurs, sigles, figures, syllabes, mots, phrases (en relief ou en creux) ou des objets, ces signes distinctifs étant destinés à être appariés avec des signes identiques portés par l'une quelconque des branches des autres jetons complémentaires.

## Patentansprüche

1. Vorrichtung zum Zusammensetzen insbesondere von Konstruktionselementen, zum Beispiel von Elementen eines mit Spielsteinen zu spielenden Gesellschaftsspiels, wobei die Spielsteine Unterscheidungsmerkmale aufweisen, die mit den Unterscheidungsmerkmalen ähnlicher und komplementärer Spielsteine gepaart werden können, mit einer Vielzahl von Bausteinen (1 ), die zur Bildung von zwei-, drei- oder vierarmigen Gruppen selektiv aneinander gekoppelt werden können, wobei die Bausteine (1) zum Zusammensetzen dieser Gruppen komplementäre Verbindungsmittel (2,3,4,7,8) aufweisen, dadurch gekennzeichnet, dass die Verbindungsmittel Organe (7, 8) zur Verriegelung und zur Drehung um eine zur Ebene zweier benachbarter Bausteine (1) senkrechten Achse aufweisen, die eine unterschiedliche Winkeleinstellung der Bausteine (1) ermöglichen, je nach dem ob zwei-, drei- oder vierarmige Gruppen gebildet sind.

2. Vorrichtung nach Anspruch 1, dadurch gekennzeichnet, dass jeder Baustein (1 ) an wenigstens einem seiner Kupplungsenden einerseits eine am Rand (2,) abgerundete Zunge (2) mit einer geringeren Materialdicke als die des Bausteins (1) und mit einer leicht hervortretenden Wölbung (7) auf einer ihrer Seiten aufweist und andererseits ein Paar Laschen (3,4), von denen mindestens die eine Lasche (3) elastisch verformbar ist und zur Aufnahme der Wölbung der Zunge eines anderen komplementären Bausteins bei der gegenseitigen Ankopplung eine runde Öffnung (8) besitzt.

3. Vorrichtung nach Anspruch 1 oder 2, dadurch gekennzeichnet, dass die Zunge (2) jedes Bausteins (1) mit der Ober- und Unterseite des Bausteins (1) zwei krummlinig geformte Ausnehmungen (5, 6) bildet, die im wesentlichen an die Halbkreisform der abgerundeten Ränder (3" 4i) der Laschen (3, 4) angepasst sind.

4. Vorrichtung nach Anspruch 3, dadurch gekennzeichnet, dass die Wölbung (7) auf der der elastisch deformierbaren Lasche zugewandten Seite der Zunge (2) angeordnet ist.

5. Vorrichtung nach Anspruch 1 oder 2, dadurch gekennzeichnet, dass die Zungen (2) abwechselnd Drehorgane und Mittel zur Verriegelung der Bausteine (1 ) miteinander sind.

6. Vorrichtung nach Anspruch 1, dadurch gekennzeichnet, dass die Bausteine (12) geknickt, abgewinkelt oder gebogen sind.

7. Vorrichtung nach einem der Ansprüche 1 bis 6, dadurch gekennzeichnet, dass die an jedem Ende der Bausteine vorgesehenen Verbindungsmittel mehrfach vorhanden sind.

8. Vorrichtung nach einem der Ansprüche 1 bis 7, dadurch gekennzeichnet, dass die Bausteine (1) aus Kunststoff geformt sind.

9. Vorrichtung nach einem der Ansprüche 1 bis 5, dadurch gekennzeichnet, dass die Unterscheidungsmerkmale jedes Bausteins aus Zahlen, Buchstaben, Farben, Kürzeln, Figuren, Silben, Wörtern, Sätzen (erhaben oder vertieft) oder aus Objekten bestehen, wobei die Unterscheidungsmerkmale dazu bestimmt sind, mit identischen Merkmalen irgendeines Armes der anderen komplementären Spielsteine gepaart zu werden.

## Claims

A jointing device notably tor construction units such as elements of parlour games which use counters bearing distinctive marks which can be matched up with those borne by other similar and complementary counters, the device comprising a plurality of modules (1) which can be selectively coupled together to form assemblies with two, three or four branches, the modules comprising complementary jointing means (2, 3, 4, 7, 8) for constructing the said assemblies, characterised in that the jointing means comprise bolting members (7, 8) which rotate about an axis perpendicular to the plane of two neighbouring modules, allowing a different angular positioning of the modules (1 ) according to whether the assemblies formed have two, three or four branches.

2. A device according to Claim 1, characterised in that each module (1) comprises, at at least one of its coupling ends, on the one hand a tongue (2) with a rounded edge (2,), whose thickness is less than that of the module, the said tongue having a stub (7) slightly projecting over one of its sides, and on the other hand a pair of lugs (3, 4), at least one of which (3) can be resiliently deformed and has a circular opening (8) for receiving, by alternate coupling, the stub of the tongue of another complementary module.

3. A device according to Claim 1 or 2, characterised in that the tongue (2) of each module (1) defines two recesses (5, 6) with the two sides of the counter (1), the said recesses being curved in shape and corresponding substantially to the semi-curcular shape of the rounded edges (3, , 4, ) of the lugs (3, 4).

4. A device according to Claim 3, characterised in that the stub (7) projects over the side of the tongue (2) facing the resiliently deformable lug.

5. A device according to Claim 1 or 2, characterised in that the tongues (2) are, by turns, rotation members and means for bolting the modules together.

6. A device according to Claim 1, characterised in that the modules (12) are folded, bent or curved.

7. A device according to any one of Claims 1 to 6, characterised in that the jointing means provided at each end of the modules are multiple.

8. A device according to any one of Claims 1 to 7, characterised in that the modules (1) are made of moulded plastic material.

9. A device according to any one of Claims 1 to 5, characterised in that each module has, as distinctive marks, numerals, letters, colours, initials, diagrams, syllables, words, sentences (in relief or hollowed out) or objects, these distinctive marks being intended to be matched up with identical marks borne by any one of the branches of the other complementary counters.
